# EUROPÄISCHE PATENTSCHRIFT

(11) **EP 1 642 062 B1**
(45) Veröffentlichungstag und Bekanntmachung des Hinweises auf die Patenterteilung: **01.08.2007**
(21) Anmeldenummer: 04740436.3
(22) Anmeldetag: 29.06.2004
(51) Int. Cl.: F17C 5/06

(54) **SPEICHERSYSTEM FÜR KRYOGENE MEDIEN**
STORAGE SYSTEM FOR CRYOGENIC MEDIA
SYSTEME DE STOCKAGE POUR SUBSTANCES CRYOGENES

(30) Priorität: 04.07.2003 DE 10330308
(43) Veröffentlichungstag der Anmeldung: 05.04.2006
(73) Patentinhaber: Linde Aktiengesellschaft, 65189 Wiesbaden (DE)
(72) Erfinder: ADLER, Robert, A-2201 Gerasdorf (AT); REESE, Wilfried-Henning, 85716 Unterschleissheim (DE); REIJERKERK, Jaco, 85716 Unterschleissheim (DE)
(74) Vertreter: Zahn, Christoph
(86) Internationale Anmeldenummer: PCT/EP2004/007051
(87) Internationale Veröffentlichungsnummer: WO 2005/003621

(56) Entgegenhaltungen:
- WO-A-02/081963
- DE-A- 10 021 681
- US-A- 4 570 578
- US-A- 5 127 230
- US-A- 5 325 894
- US-A- 5 511 955
- US-B1- 6 314 981
- US-B1- 6 354 088

## Beschreibung

Die Erfindung betrifft ein Speichersystem, insbesondere für die Speicherung eines kryogenen Mediums, gemäß dem Oberbegriff des Patentanspruches 1.

Die Erfindung betrifft ferner die Verwendung eines gattungsgemäßen Speichersystems für Fahrzeuge jeder Art.

Im Folgenden werden bei den Bezeichnungen spezieller kryogener Medien entsprechend ihrem Aggregatzustand die Buchstaben "G" für "gasförmig" und "L" für "flüssig" bzw. "liquid" vorangestellt bzw. verwendet; also z. B. GH₂ bzw. LH₂ für gasförmigen bzw. flüssigen Wasserstoff. Des Weiteren werden die Begriffe "CNG" und "LNG" für komprimiertes bzw. verflüssigtes Erdgas verwendet. Unter dem Begriff "kryogene Medien" seien im Folgenden auch komprimiertes sowie verflüssigtes Erdgas zu verstehen.

Insbesondere Wasserstoff und Erdgas gewinnen gegenwärtig durch den steigenden Energiebedarf und das gestiegene Umweltbewusstsein als Energieträger zunehmend an Bedeutung. So werden bereits Lastkraftwagen, Busse, Personenkraftwagen und Lokomotiven mittels mit Erdgas- oder Wasserstoff-betriebenen Motoren sowie mittels Kombinationen aus Brennstoffzelle und Elektromotor angetrieben. Darüber hinaus sind erste Versuche im Gange, Flugzeuge mit den genannten Medien anzutreiben.

Die Speicherung des Wasserstoffs oder Erdgases "an Bord" der oben genannten Verkehrsmittel ist dabei in flüssiger Form am sinnvollsten. Zwar müssen der Wasserstoff und LNG dazu auf etwa 25 K bzw. 112 K abgekühlt und auf dieser Temperatur gehalten werden - was nur durch entsprechende Isoliermaßnahmen an den Speicherbehältern bzw. -tanks realisiert werden kann -, doch ist eine Speicherung in gasförmigem Zustand aufgrund der geringen Dichte von GH₂ und CNG in der Regel in den obengenannten Verkehrsmitteln ungünstiger, da die Speicherung hierbei in großvolumigen und schweren Speicherbehältern bei hohen Drücken erfolgen muss.

Bei der vorbeschriebenen Speicherung von kryogenen Medien stellen sich zwei grundsätzliche Probleme. Das erste Problem betrifft die Form des Speicherbehälters, der aufgrund der geforderten Druckresistenz entweder rund oder zylindrisch geformt sein muss. Der Arbeitsdruck eines Kfz-Speichersystems beträgt beispielsweise 2 bis 3 bar, ist der Speicherbehälter auf wenigstens 5 bis 6 bar auszulegen, so dass - und hierauf wird im Folgenden noch näher eingegangen werden - eine akzeptable Standzeit erreicht werden kann. Die bisher realisierten Bauweisen der Speicherbehälter für kryogene Medien entsprechen jedoch nicht den Anforderungen der Kfz-Industrie, die aufgrund der vorgegebenen Einbaumöglichkeiten insbesondere flachere Speicherbehälter- bzw. Tankformen benötigt bzw. favorisiert.

Das bereits angesprochene, zweite Problem betrifft das Thema Langzeitspeicherung. Selbst dann, wenn der kryogene Speicherbehälter eine sog. Superisolation aufweist, kann nicht verhindert werden, dass ein wenn auch geringer Restwärmestrom in das gespeicherte Medium verbleibt; dieser hat zur Folge, dass es zu einem langsamen Druckanstieg in dem gespeicherten kryogenen Medium und damit in dem Speicherbehälter kommt, also ein Teil des flüssigen Mediums verdampft. Erfolgt über einen längeren Zeitraum keine Entnahme von kryogenem Medium aus dem Speicherbehälter, steigt der Druck fortwährend an, was zur Folge hat, dass bei Erreichen eines bestimmten Druckschwellenwerts - auf den der Speicherbehälter ausgelegt ist - ein Abblasen des im Inneren des Speicherbehälters gebildeten gasförmigen Mediums erforderlich wird. Dieser Teil des kryogenen Mediums ist im Regelfall als Verlust anzusehen.

Aus der US-A-4,570,578 , welche als nächstliegender Stand der Technik angesehen wird, ist ein gattungsgemäßes Speichersystem, das für die Speicherung eines kryogenen Mediums geeignet ist, bekannt. Dieses Speichersystem weist neben einem Kryokompressor zusätzlich einen Verdichter für gasförmiges kryogenes Medium auf. Von Nachteil bei diesem Speichersystem ist jedoch, dass nach einer längeren Stillstandszeit eines mit diesem Speichersystem ausgestatten Kraftfahrzeuges eine vergleichsweise aufwendige Anfahrprozedur realisiert werden muss.

Aufgabe der vorliegenden Erfindung ist es, ein Speichersystem, insbesondere für die Speicherung eines kryogenen Mediums anzugeben, das die Realisierung einer gegenüber dem bekannten Stand der Technik einfacheren Anfahrprozedur ermöglicht.

Zur Lösung dieser Aufgabe wird gattungsgemäßes Speichersystem vorgeschlagen, das dadurch gekennzeichnet, dass der der Speicherbehälter und der Druckspeicherbehälter über eine den Kryokompressor umgehende Leitung miteinander verbunden oder verbindbar sind.

Dank des erfindungsgemäßes Speichersystems kann nunmehr auf Vorrichtungen zur Druckerhöhung - hierzu wurden beispielsweise elektrische Heizungen verwendet -, wie sie bisher in den Speicherbehältern vorgesehen sein mussten, verzichtet werden. Im Falle der Wiederinbetriebnahme nach einer Stillstandszeit wird nunmehr der Druckspeicherbehälter über eine den Kryokompressor umgehende Leitung mit dem Speicherbehälter strömungstechnisch verbunden. Das aus dem Druckspeicherbehälter in den Speicherbehälter strömende verdichtete Medium führt in dem Speicherbehälter zu einer ausreichenden Druckerhöhung, so dass sichergestellt ist, dass der Kryokompressor im Startbetrieb ausschließlich mit Flüssigkeit versorgt wird.

Entsprechend einer vorteilhaften Ausgestaltung des erfindungsgemäßen Speichersystems ist der Kryokompressor für eine Verdichtung auf einen Druck von wenigstens 100 bar, vorzugsweise wenigstens 500 bar ausgelegt.

Bei der Versorgung von modifizierten Verbrennungsmotoren mit Wasserstoff lassen sich hiermit Betriebsweisen ähnlich dem sog. Common-Rail-Verfahren realisieren.

Wasserstoff wird dabei beispielweise auf 100 bar in eine Leitung mit parallel geschalteten Einlassventilen (Common-Rail) hinein verdichtet. Die Druckerzeugung durch den Kryokompressor und die Kraftstoffeinspritzung sind voneinander getrennt. Der Einspritzdruck wird unabhängig von der Motordrehzahl und der Einpspritzmenge durch den Kryokompressor erzeugt.

Weitere vorteilhafte Ausgestaltungen des erfindungsgemäßen Speichersystems sind Gegenstände der abhängigen Patentansprüche.

Das erfindungsgemäße Speichersystem sowie weitere Ausgestaltungen desselben seien nachfolgend anhand des in der Figur dargestellten Ausführungsbeispieles näher erläutert.

Die Figur zeigt ein Speichersystem, bestehend aus einem ersten Speicherbehälter S1, dem eine Zuführleitung 1, über die ihm das zu speichernde Medium zugeführt wird, zugeordnet ist. Der Speicherbehälter S1 weist ferner eine Abblasleitung 2 auf, in der ein in der Figur nicht dargestelltes Sicherheitsventil angeordnet ist; dieses öffnet bei Erreichen eines voreingestellten Druckschwellenwertes die Leitung 2. Ferner ist im Regelfall eine ebenfalls in der Figur nicht dargestellte Überströmleitung vorgesehen, die dem Sicherheitsventil vorgeschaltet und strömungstechnisch parallel zu diesem angeordnet ist. Diese Überströmleitung ist auf einen niedrigeren Druck als das Sicherheitsventil eingestellt.

Über die Flüssigentnahmeleitung(en) 3, 4, 5 und 6 wird bei geöffneten Ventilen a und b flüssiges Medium aus dem Speicherbehälter S1 entnommen, im Kryokompressor K auf den gewünschten Druck verdichtet und anschließend dem in der Figur nicht dargestellten Verbraucher - beispielsweise einem (modifizierten) Verbrennungsmotor oder einer Brennstoffzelle - zugeführt.

Ferner ist eine Gasentnahmeleitung 7, 8 bzw. 9 vorgesehen, die strömungstechnisch mit dem Eingang des Kryokompressors K verbunden ist.

Somit kann zusätzlich oder alternativ zu der Entnahme von flüssigem Medium aus dem Speicherbehälter S1 auch gasförmiges Medium entnommen und nach der Verdichtung im Kryokompressor K einem Verbraucher zugeführt werden. Die Entnahme von gasförmigem Medium aus dem Speicherbehälter S1 über die Gasentnahmeleitung(en) 7, 8 bzw. 9 ist insbesondere dann sinnvoll, wenn entweder der Verbraucher lediglich einen geringen Massenstrom des gespeicherten Mediums benötigt oder es - beispielsweise nach einer längeren Standzeit - bereits zu einen deutlichen Druckanstieg in dem Speicherbehälter S1 gekommen ist.

Neben dem Speicherbehälter S1 ist ein Druckspeicherbehälter S2 vorgesehen, der über die Leitungen 11 und 10, in denen ein Ventil d angeordnet ist, mit der Druckseite des Kryokompressors K verbunden bzw. verbindbar ist. Ferner sind die beiden Speicherbehälter S1 und S2 über die Leitungen 7, 13 und 12 miteinander verbunden bzw. verbindbar.

Diese Druckspeicherbehälter S2 kann beispielsweise durch eine oder mehrere Druckgasflaschen gebildet werden; konventionelle Druckgasflaschen sind heutzutage bis 300 bar ausgelegt. Aber auch Höchstdruck-Verbundbehälter für Drücke bis 1000 bar und mehr eignen sich als Druckspeicherbehälter.

Insbesondere dann, wenn das erfindungsgemäße Speichersystem in einem Kraftfahrzeug eingesetzt wird, ist es von Vorteil, wenn der Kryokompressor K hydraulisch angetrieben wird, da dies neben wirtschaftlichen Vorteilen insbesondere aus Platzgründen von Vorteil ist.

Wird dem Verbraucher - aus welchen Gründen auch immer - kein im Speicherbehälter S1 gespeichertes Medium zugeführt, so kann das im Speicherbehälter S1 aufgrund des unvermeidbaren Wärmeeinfalles gebildete gasförmige Medium über die Gasentnahmeleitung(en) 7, 8 bzw. 9 abgezogen, im Kryokompressor K auf den gewünschten Druck - beispielsweise auf 100 bis 500 bar verdichtet und anschließend über die Leitungen 5, 10 und 11 dem Druckspeicherbehälter S2 zugeführt werden. Das im Speicherbehälter S1 anfallende gasförmige Medium muss somit nicht mehr über die Abblasleitung 2 an die Atmosphäre abgegeben werden, sondern kann in dem Druckspeicherbehälter S2 zwischengespeichert werden.

Zur Realisierung der vorgeschriebenen Verfahrensweise ist der Kryokompressor K vorzugsweise mit einer Druckregelung wirkungsverbunden, welche die Kompression des über die Gasentnahmeleitung(en) 7, 8 bzw. 9 aus dem Speicherbehälter S1 abströmendem Mediums regelt.

Dies bedeutet, dass immer dann, wenn im Speicherbehälter S1 ein bestimmter Druckwert erreicht ist, die Ventile c und d geöffnet werden, so dass gasförmiges Medium dem Kryokompressor K zugeführt, in ihm verdichtet und anschließend im Druckspeicherbehälter S2 zugeführt werden kann.

Der Druckspeicherbehälter S2 kann nunmehr als Reservebehälter dienen, aus dem, wenn dem Verbraucher über einen längeren Zeitraum kein Medium zugeführt wurde und der Speicherbehälter S1 entleert ist, eine Versorgung mit dem benötigten Medium bis zum nächsten Betankungsvorgang erfolgt.

Zudem kann - sofern der Druck im Druckspeicherbehälter S2 ausreichend hoch ist - ein Startbetrieb des Verbrauchers ohne Einschaltung des Kryokompressors K realisiert werden.

Auch kann während der Startphase des Kryokompressors K, solange dieser nicht den erforderlichen Medienmassenstrom aus dem Speicherbehälter S1 bereitstellen kann, der Druckspeicherbehälter S2 zugeschaltet und aus ihm für eine Übergangszeit die benötigte Restmenge abgezogen und dem Verbraucher zugeführt werden.

Wird nun das erfindungsgemäße Speichersystem nach einer Stillstandszeit wieder in Betrieb genommen, bietet es gegenüber dem bekannten Stand der Technik Vorteile. Während bisher in den Speicherbehäftern Vorrichtungen zur Druckerhöhung vorgesehen sein mussten - hierzu wurden beispielsweise elektrische Heizungen verwendet -, wird nunmehr erfindungsgemäß der Druckspeicherbehälter S2 über die Leitungen 12, 13 und 7 bei geöffnetem Ventil e mit dem Speicherbehälter S1 strömungstechnisch verbunden. Das aus dem Druckspeicherbehälter S2 in den Speicherbehälter S1 strömende verdichtete Medium führt in dem Speicherbehälter S1 zu einer ausreichenden Druckerhöhung, so dass sichergestellt ist, dass der Kryokompressor K im Startbetrieb ausschließlich mit Flüssigkeit versorgt wird.

Darüber hinaus kann der Kryokompressor K jedoch auch während des Startvorganges - neben Flüssigkeit - mit gasförmigem Medium "versorgt" werden.

Im Gegensatz zu den bekannten Speichersystemen ist nunmehr auch eine nahezu drucklose Speicherung des kryogenen Mediums möglich. Somit kann im Prinzip jede beliebige Form für den Speicherbehälter gewählt werden. Eine Verringerung des Speicherdruckes hat zudem den Vorteil, dass die Speichermenge erhöht werden kann, da das zu speichernde Medium bei niedrigerem Druck eine höhere Dichte aufweist.

Das erfindungsgemäße Speichersystem schafft eine Vielzahl von Vorteilen gegenüber dem bekannten Stand der Technik, die nachfolgend nochmals stichpunktartig aufgeführt sind:
- Standzeitverlängerung
- erhöhte Speichereffizienz
- niedrigere *Speicherdrücke und damit die Möglichkeit, formoptimierte Speicherbehälter zu realisieren
- Reservetank in Form eines Druckspeicherbehälters
- Startbetrieb des Kryokompressors und Startbetrieb des Kfz über Druckspeicherbehälter

Das erfindungsgemäße Speichersystem ist für eine Vielzahl unterschiedlichster Medien, insbesondere jedoch für die Speicherung von LH₂, LNG, LN₂, etc. einsetzbar. Neben der bereits beschriebenen Anwendung im Kfz-Bereich ist seine Realisierung in den unterschiedlichsten mobilen sowie nicht-mobilen Anwendungsfällen denkbar.

## Patentansprüche

1. Speichersystem, insbesondere für die Speicherung eines kryogenen Mediums, aufweisend
a) einen für die Speicherung eines kryogenen Mediums geeigneten Speicherbehälter (S1),
b) eine Zuleitung (1) in den Speicherbehälter (S1), über die dem Speicherbehälter (S1) das zu speichernde Medium zugeführt wird,
c) einer Flüssigentnahmeleitung (3, 4, 5, 6), über die das Medium einem Verbraucher zugeführt wird,
d) einen in der Flüssigentnahmeleitung (3, 4, 5, 6) angeordneten Kryokompressor (K), der das dem Verbraucher zuzuführende Medium verdichtet, und
e) einen Druckspeicherbehälter (S2), der mit der Druckseite des Kryokompressors (K) verbunden bzw. verbindbar ist,
**dadurch gekennzeichnet, dass** der der Speicherbehälter (S1) und der Druckspeicherbehälter (S2) über eine den Kryokompressor (K) umgehende Leitung (7, 12, 13) miteinander verbunden oder verbindbar sind.

2. Speichersystem nach Anspruch 1, **dadurch gekennzeichnet, dass** der Speicherbehälter (S1) eine Gasentnahmeleitung (7, 8, 9) ausweist, die strömungstechnisch mit dem Eingang des Kryokompressors (K) verbunden ist.

3. Speichersystem nach Anspruch 1 oder 2, **dadurch gekennzeichnet, dass** der Kryokompressor (K) hydraulisch angetrieben wird.

4. Speichersystem nach einem der vorhergehenden Ansprüche 1 bis 3, **dadurch gekennzeichnet, dass** der Kryokompressor (K) mit einer Druckregelung wirkungsverbunden ist, welche die Kompression des über die Gasentnahmeleitung (7, 8, 9) aus dem Speicherbehälter (S1) abströmenden Mediums regelt.

5. Speichersystem nach einem der vorhergehenden Ansprüche 1 bis 4, **dadurch gekennzeichnet, dass** der Kryokompressor (K) für eine Verdichtung auf einen Druck von wenigstens 100 bar, vorzugsweise wenigstens 500 bar ausgelegt ist.

6. Speichersystem nach einem der vorhergehenden Ansprüche 1 bis 5, **dadurch gekennzeichnet, dass** der Druckspeicherbehälter (S2) durch wenigstens eine Druckgasflasche und/oder wenigstens einen Höchstdruck-Verbundbehäfter gebildet ist.

7. Verwendung eines Speichersystems nach einem der vorhergehenden Ansprüche als Speichersystem für Fahrzeuge jeder Art, insbesondere für Kraftfahrzeuge, die mit flüssigem Wasserstoff und/oder verflüssigtem Erdgas betrieben werden.

## Claims

1. Storage system, in particular for the storage of a cryogenic medium, comprising
a) a storage container (S1) suitable for the storage of a cryogenic medium,
b) a supply line (1) into the storage container (S1), via which the medium to be stored is supplied to the storage container (S1),
c) a liquid withdrawal line (3, 4, 5, 6), via which the medium is supplied to a consumer,
d) a cryocompressor (K) disposed in the liquid withdrawal line (3, 4, 5, 6), which compresses the medium to be supplied to the consumer, and
e) a pressurized storage container (S2), which is connected or connectable, as the case may be, to the pressure side of the cryocompressor (K),
**characterized in that** the storage container (S1) and the pressurized storage container (S2) are connected or connectable, as the case may be, to one another via a line (7,12,13) bypassing the cryocompressor (K).

2. Storage system according to Claim 1, **characterized in that** the storage container (S1) comprises a gas withdrawal line (7, 8, 9), which is fluidically connected to the entrance of the cryocompressor (K).

3. Storage system according to Claim 1 or 2, **characterized in that** the cryocompressor (K) is hydraulically driven.

4. Storage system according to one of the preceding Claims 1 to 3, **characterized in that** the cryocompressor (K) is actively connected to a pressure regulator which regulates the compression of the medium being discharged from the storage container (S1) via the gas withdrawal line (7, 8, 9).

5. Storage system according to one of the preceding Claims 1 to 4, **characterized in that** the cryocompressor (K)is designed for a compression to a pressure of at least 100 bar, preferably at least 500 bar.

6. Storage system according to one of the preceding Claims 1 to 5, **characterized in that** the pressurized storage container (S2) is comprised of at least one compressed gas cylinder and/or at least one very high pressure composite container.

7. Use of a storage system according to one of the preceding Claims as storage system for vehicles of any type, in particular for motor vehicles powered by liquid hydrogen and/or liquefied natural gas.

## Revendications

1. Système de stockage, notamment pour le stockage d'un milieu cryogénique, présentant :
a) un récipient de stockage (S1) approprié pour le stockage d'un milieu cryogénique,
b) une conduite d'amenée (1) dans le récipient de stockage (S1), par le biais de laquelle le milieu à stocker est acheminé au récipient de stockage (S1),
c) une conduite de prélèvement de fluide (3, 4, 5, 6) par le biais de laquelle le milieu est acheminé à un consommateur,
d) un cryocompresseur (K) disposé dans la conduite de prélèvement de fluide (3, 4, 5, 6), lequel comprime le milieu à acheminer au consommateur, et
e) un récipient accumulateur de pression (S2) qui est connecté ou peut être connecté au côté pression du cryocompresseur (K),
**caractérisé en ce que** le récipient de stockage (S1) et le récipient accumulateur de pression (S2) sont connectés ou peuvent être connectés l'un à l'autre par le biais d'une conduite (7, 12, 13) contournant le cryocompresseur (K).

2. Système de stockage selon la revendication 1, **caractérisé en ce que** le récipient de stockage (S1) présente une conduite de prélèvement de gaz (7, 8, 9) qui est connectée fluidiquement à l'entrée du cryocompresseur (K).

3. Système de stockage selon la revendication 1 ou 2, **caractérisé en ce que** le cryocompresseur (K) est entraîné hydrauliquement.

4. Système de stockage selon l'une quelconque des revendications 1 à 3, **caractérisé en ce que** le cryocompresseur (K) est en liaison coopérante avec une régulation de pression qui régule la compression du milieu s'écoulant par le biais de la conduite de prélèvement de gaz (7, 8, 9) hors du récipient de stockage (S1).

5. Système de stockage selon l'une quelconque des revendications 1 à 4, **caractérisé en ce que** le cryocompresseur (K) est conçu pour une compression à une pression d'au moins 100 bars, de préférence d'au moins 500 bars.

6. Système de stockage selon l'une quelconque des revendications 1 à 5, **caractérisé en ce que** le récipient accumulateur de pression (S2) est formé par au moins une bouteille de gaz sous pression et/ou au moins un récipient composite à haute pression.

7. Utilisation d'un système de stockage selon l'une quelconque des revendications précédentes en tant que système de stockage pour des véhicules de tout type, notamment des véhicules automobiles, qui fonctionnent avec de l'hydrogène liquide et/ou du gaz naturel liquéfié.
